# EUROPÄISCHE PATENTSCHRIFT

(11) **EP 1 427 551 B1**
(45) Veröffentlichungstag und Bekanntmachung des Hinweises auf die Patenterteilung: **27.07.2005**
(21) Anmeldenummer: 02797915.2
(22) Anmeldetag: 16.08.2002
(51) Int. Cl.: B21C 47/24, B21C 47/04, B21C 47/30

(54) **HASPELVORRICHTUNG FÜR METALLBÄNDER, INSBESONDERE FÜR STAHLBÄNDER**
DEVICE FOR WINDING/UNWINDING METAL STRIPS IN PARTICULAR FOR STEEL BANDS
DISPOSITIF ENROULEUR-DEVIDEUR POUR RUBANS METALLIQUES EN PARTICULIER POUR FEUILLARDS

(30) Priorität: 24.08.2001 DE 10141567
(43) Veröffentlichungstag der Anmeldung: 16.06.2004
(73) Patentinhaber: SMS Demag Aktiengesellschaft, 40237 Düsseldorf (DE)
(72) Erfinder: LEISTEN, Winfried, 57271 Hilchenbach (DE)
(74) Vertreter: Valentin, Ekkehard, Dipl.-Ing.
(86) Internationale Anmeldenummer: PCT/EP2002/009193
(87) Internationale Veröffentlichungsnummer: WO 2003/022477

(56) Entgegenhaltungen:
- WO-A-01/64364
- DE-A- 19 537 778
- DE-C- 543 201
- FR-A- 1 321 849
- US-A- 3 527 425
- PATENT ABSTRACTS OF JAPAN vol. 2000, no. 06, 22. September 2000 (2000-09-22) -& JP 2000 074051 A (HITACHI LTD), 7. März 2000 (2000-03-07)

## Beschreibung

Die Erfindung betrifft eine Haspelvorrichtung für Metallbänder, insbesondere für Stahlbänder, mit einem in Schwenklagern gelagerten Schwenktor für einen in Haspeldomlagern drehgelagerten Haspeldom.

Aus der US-A-3 522 425 ist ein Haspeldomlager ohne ein Schwenktor bekannt. Das Wälzlager ist mit seinem Außenring fest in einen Lagerblock eingesetzt. Um den gesamten Lagerblock aus seiner Verspannung gegen einen ortsfesten Anschlag, der auf der gegenüberliegenden Seite liegt, zu lösen, ist ein gegen den Lagerblock von unten nach oben schräg ansteigender Keil vorgesehen, der mittels einer Kolben-Zylinder-Einheit hin- und herverschoben werden kann. Nach Zurückziehen des Keils durch diese Kolben-Zylinder-Einheit schiebt ein auf der zum Keil gegenüberliegen Lagerseite liegender Schubantrieb den Haspeldom aus dem Coil-Auge des Wickelbundes. Dadurch kann aber der Haspeldom nicht sicher eingeschwenkt, gegriffen, zentriert und gestützt werden.

Aus der JP-A-2000074051 ist ebenfalls kein Schwenktor für die Haspeldomlagerung bekannt. Es handelt sich vielmehr um ein zweireihiges Kegelrollenlager (Wälzlager), dessen einer Außenring fest im Lagergehäuse gehalten ist und dessen zweiter Außenring mit Spiel eingesetzt ist. Eine Einwirkung auf den zweiten Außenring mit Spiel kann über eine oder mehrere Stellschrauben in axialer Richtung erfolgen. Dadurch wird jedoch der betreffende Außenring nur zu der betreffenden Kegelrollen-Reihe verstellt, um das Spiel zu beeinflussen.

Die bekannten Haspelaußenlager in Form von Schwenktoren können die Haspeldomspitze nicht sicher reproduzierbar zentrieren, weil die Haspeldomspitze ihre Lage zur theoretischen Haspeldom-Achse verändert. Ungünstige Hebelverhältnisse und das Prinzip aufeinander schwenkender Konen (ein Teil auf Pendelrollenlager) lassen die herkömmlichen Haspelaußenlager oft nicht voll einschwenken, die Haspeldom-Spitze wird dadurch nicht sicher gegriffen und der drehende Haspeldom ist unruhig. Dadurch entstehen technische und technologische Probleme beim Walzen. Die Haspeldom-Spitze kann ihre theoretische Lage zur Haspeldomachse verlassen durch die Last am Haspeldom (Bundgewicht, Bandzug) oder durch Verschleiß oder Beschädigung am Haspeldom und dessen Lagerung.

Der Erfindung liegt die Aufgabe zugrunde, Maßnahmen für ein sicheres Einschwenken des Schwenktores, Greifen, Zentrieren und Stützen des Haspeldoms vorzuschlagen.

Die gestellte Aufgabe wird erfindungsgemäß dadurch gelöst, dass das Haspeldomlager am Drehlager-Außenring von einem Ringspalt umgeben ist und dass der Drehlager-Außenring mittels nach innen schließbarer Klemm-Elemente und bei eingeschobenem Haspeldom zentrierbar ist oder bei nach außen rückgestellten Klemm-Elementen innerhalb des Ringspalts frei bewegbar ist und dass ein am Lagergestell gebildeter und befestigter Lagerring einen drehbar geführten Innenring aufnimmt, in dem die durch Drehen betätigbaren Klemm-Elemente angeordnet sind. Dadurch kann die Haspeldomspitze sicher in das Haspellager eingeschwenkt, zentriert und für den Betrieb gestützt werden. Ein Klemmen der Haspeldomspitze findet nicht statt; es ist eine axiale Beweglichkeit vorgesehen. Die Biegung des Haspeldoms berücksichtigt die Lagerung an der Spitze des Haspeldoms.

In Weiterbildung ist vorgesehen, dass der Ringspalt auf eine Lageabweichung des Haspeldoms von mindestens 10 mm abgestimmt ist. Der Drehlager-Außenring erhält dadurch eine ausreichende Bewegungsfreiheit beim Einspielen des Haspeldoms.

Die Übertragung einer Drehantriebskraft ist dahingehend gestaltet, dass der Innenring mittels eines außerhalb des Lagerrings angeordneten, mit Hebelabstand zum theoretischen Haspeldom-Zentrum angelenkten Kolben-Zylinder-Antriebs drehverstellbar ist.

Weitere Ausgestaltungen bestehen darin, dass der Kolben-Zylinder-Antrieb aus der Offenstellung, in der das Gelenk für die Kolbenstange in einer horizontalen Ebene mit dem theoretischen Haspeldom-Zentrum liegt, in eine Schließstellung unterhalb der horizontalen Ebene mit dem theoretischen Haspeldom-Zentrum verstellbar ist, wobei das Gehäuse des Kolben-Zylinder-Antriebs am Lagergestell gelenkig gelagert ist. Dadurch können Schwenkbewegungen mit einer seitlichen Komponente ausgeführt werden.

In Weiterentwicklung der Erfindung wird vorgeschlagen, dass in dem Innenring über den Umfang verteilte Steuerflächen jeweils etwa tangential zu dem Drehlager-Außenring für den zu zentrierenden Haspeldom vorgesehen sind, an dem die Klemm-Elemente gleitend anliegen. Der Vorteil ist eine spielfreie Übertragung der Klemmkraft.

Die Klemm-Elemente sind sowohl für das Schließen als auch für das Öffnen zwangsgeführt. Dadurch werden Anfangs- und Endpositionen mit großer Genauigkeit erreicht.

Eine weitere Ausgestaltung ist dadurch gegeben, dass das Klemm-Element jeweils aus einem Klemmstein besteht, der auf der zugeordneten Steuerfläche gleitend bewegbar ist.

Vorteilhaft ist außerdem, dass zwischen dem Innenring und dem Gleitstein eine mechanische Anschlagfläche gebildet ist.

Ein weiterer Vorteil ergibt sich daraus, dass ein Abschnitt der Steuerflächen jeweils aus einem Gleitstück besteht, das am Lagerring befestigt ist. Dadurch wird eine bei Verschleiß austauschbare Gleitfläche für den Klemmstein geschaffen.

Weiterhin ist vorteilhaft, dass der Klemmstein dem Zentrum zugewandt an den Radius des Drehlager-Außenringes angepasst ist. Dementsprechend können Stützkräfte auf den Außenring des Wälzlagers übertragen werden.

Eine vorteilhafte Einstellung des Gleitstückes in seine praktische Lage wird dadurch erzielt, dass der Klemmstein jeweils mittels einer Drehachse, die den Klemmstein durchdringt und außen am starr befestigten Lagerring endet, in beidseitigen Laschen gelagert ist. Die Laschen bewirken eine zwangsläufige Rückstellung der Klemmsteine in ihrem Abstand zur Haspeldomachse entsprechend der Stellung des Innenrings oder verhindern ganz und gar ein Herausfallen des oberen Klemmsteins.

Eine weitere Ausbildung sieht vor, dass der Lagerring im Lagergestell als austauschbare Kassette ausgebildet ist. Die Kassette kann als Ersatzteil bevorratet werden und die Fertigung wird erheblich vereinfacht.

In der Zeichnung ist ein Ausführungsbeispiel der Erfindung dargestellt, das nachfolgend näher erläutert wird.

### Es zeigen:

- Fig. 1: eine Vorderansicht eines Schwenktors mit Haspeldomlager,
- Fig. 2: einen Schnitt A-A gemäß Fig. 1,
- Fig. 3: einen Ausschnitt aus Fig. 1 als Ansicht auf das Haspeldomlager beim geöffneten Haspeldornlager,
- Fig. 4: den Ausschnitt wie Fig. 3 unter der Annahme, dass der Haspeldom etwa 10 mm durchhängen würde, und geschlossenem Haspeldomlager,
- Fig. 5: einen vergrößerten Teilschnitt durch den Klemmstein mit Gleitstück
und
- Fig. 6: eine Ansicht einer austauschbaren Kassette.

Das Schwenktor 1 ist für eine Haspelvorrichtung für Metallbänder, insbesondere für Stahlbänder vorgesehen, die auf den Haspeldom 4 aufgewickelt werden. Ein Lagergestell 2 besteht aus einer Schweißkonstruktion, wie z.B. aus Bändem und Rippen 2b. Diese Schweißkonstruktion umfasst einen Lagerring 2a, der das Haspeldomlager 4a aufnimmt.

Das Schwenktor 1 ist um Schwenklager 3a, 3b schwenkbar, wobei der Haspeldom 4 vom theoretischen Haspeldom-Zentrum 9 abweichen kann, so dass ein Einführen der Haspeldomspitze in das Haspeldomlager 4a nicht oder nur unter Schwierigkeiten möglich wäre.

Das Einspielen der Haspeldomspitze wird dadurch ermöglicht, dass das Haspeldomlager 4 an einem Drehlager-Außenring 6 von einem Ringspalt 7 umgeben ist. Der Drehlager-Außenring 6 ist nunmehr bei nach außen rückgestellten Klemm-Elementen 8 innerhalb des Ringspaltes 7 frei bewegbar, bis der Haspeldom 4 das Haspeldomlager 4a gefunden hat. Danach wird der Drehlager-Außenring 6 mittels der nach innen schließbaren Klemm-Elemente 8 bei eingeschobenem Haspeldom 4 zentriert und gestützt. Dabei ist der Ringspalt 7 auf eine Lageabweichung des Haspeldoms 4 von mindestens 10 mm abgestimmt.

Für die Ausbildung der Klemm-Elemente 8 sind unterschiedliche Gestaltungen möglich. Eine vorteilhafte Ausführungsform (Fig. 1) sieht einen an dem Lagergestell 2 gebildeten, starr mit der Schweißkonstruktion verbundenen Lagerring 2a vor, der einen drehbar geführten Innenring 5 aufnimmt. In dem Innenring 5 sind die durch Drehen verschiebbaren Klemm-Elemente 8 gelagert. An dem Innenring 5 ist ein Hebel befestigt, der durch einen Ausschnitt des Lagerrings 2a radial nach außen reicht. Mit einem Hebelabstand zum theoretischen Haspeldom-Zentrum 9 ist ein Kolben-Zylinder-Antrieb 10 außerhalb des Lagerrings 2a angelenkt. Die Kolbenstange 12 ist an dem Innenring 5 befestigt, wobei der Innenring 5 jeweils Parallelführungen 25 für die Klemmsteine 8a bildet. In der in Fig. 3 gezeichneten Offenstellung 13 liegt dieses Gelenk 14 in einer horizontalen Ebene 15, in der auch das theoretische Haspeldom-Zentrum 9 liegt. Der Kolben-Zylinder-Antrieb 10 bewegt den Innenring 5 mit den Klemm-Elementen 8 in eine Schließstellung 16, die in Fig. 4 gezeichnet ist. Die Schließstellung 16 ist definiert durch die mechanische Anschlagfläche 20a zwischen dem Innenring 5 und dem Gleitstück 20. Dabei gelangt das Gelenk 14 - wie ersichtlich - ca. 15° unterhalb der horizontalen Ebene 15, in der das theoretische Haspeldom-Zentrum 9 liegt. Um dieser Bewegung nachzukommen, ist das Gehäuse 11 des Kolben-Zylinder-Antriebs 10 am Lagergestell 2 unter Anlage an einer der Rippen 2b gelenkig gelagert.
Die Anlenkung der Kolbenstange 12 erfolgt über den dargestellten Gabelkopf.

Die Funktionen des Innenrings 5 sind sodann wie folgt ausgestattet:

In dem Innenring 5 sind z.B. drei in Abständen von 120° verteilte Steuerflächen 17 jeweils etwa tangential zu dem Drehlager-Außenring 6 für den zu zentrierenden Haspeldom 4 vorgesehen. An diesen Steuerflächen 17 liegen die Klemm-Elemente 8 gleitend an. Im Ausführungsbeispiel sind die Klemm-Elemente 8 sowohl für das Schließen als auch für das Öffnen des Haspeldomlagers 4a zwangsgeführt.

Das Klemm-Element 8 wird durch einen Klemmstein 8a gebildet, der auf der Steuerfläche 17 auf dem Gleitstück 20 gleitend bewegt wird. Ein Abschnitt 19 der Steuerfläche 17 wird durch ein Gleitstück 20 gebildet, das am Innenring 5 befestigt ist. Das Gleitstück 20 ist dem Zentrum 9 zugewandt, an den Radius des Drehlager-Außenrings 6 angepasst, der ein Kegel-Wälzlager 6a abschließt. Der Klemmstein 8a ist jeweils mittels einer Drehachse 21, die den Klemmstein 8a durchdringt und außen am starr befestigten Lagerring 2a endet, in beidseitigen Laschen 22 schwenkbar gelagert (Fig. 2). In Fig. 3 ist außerdem ein breiterer Schlitz 23 gezeigt, der die sich überlagemden radialen und tangentialen Bewegungen des Klemmsteins 8a berücksichtigt.
Gemäß Fig. 5 ist in größerer Darstellung sichtbar, dass die Anschlagfläche 20a, eine Gleitfläche 20b und eine Führungsfläche 20c für die Funktionen von Bedeutung sind. Die mechanische Anschlagfläche 20a zwischen dem Innenring 5 und dem Gleitstück 20 legt die Endposition der Klemm-Elemente 8 eindeutig fest und verhindert ein Verkeilen der Klemm-Elemente 8.

In Fig. 6 ist eine alternative Ausführungsform der sonst gleichen Gestaltung gezeigt. Der Lagerring 2a kann im Lagergestell 2 als komplett austauschbare Kassette 24 ausgebildet werden, wodurch ein bevorratbares Ersatzteil entsteht und die Fertigung erheblich vereinfacht wird. Die Kassette 24 ist mittels einer horizontalen Reihe von Verschraubungen 26 und einer vertikalen Reihe von Verschraubungen 26 leicht lösbar und gegen eine neue Kassette 24 austauschbar.

Bezugszeichenliste
- 1: Schwenktor
- 2: Lagergestell
- 2a: Lagerring
- 2b: Rippe
- 3a: Schwenklager
- 3b: Schwenklager
- 4: Haspeldom
- 4a: Haspeldomlager
- 5: Innenring
- 6: Drehlager-Außenring
- 6a: Kegel-Wälzlager
- 7: Ringspalt
- 8: Klemm-Element
- 8a: Klemmstein
- 9: theoretisches Haspeldom-Zentrum
- 10: Kolben-Zylinder-Antrieb
- 11: Gehäuse des Kolben-Zylinder-Antriebs
- 12: Kolbenstange mit Gabelkopf
- 13: Offenstellung
- 14: Gelenk der Kolbenstange
- 15: horizontale Ebene
- 16: Schließstellung
- 17: Steuerfläche
- 18: auftragsgeschweißtes Segment
- 19: Abschnitt
- 20: Gleitstück
- 20a: Anschlagfläche
- 20b: Gleitfläche
- 20c: Führungsfläche
- 21: Drehachse
- 22: Lasche
- 23: breiterer Schlitz
- 24: Kassette
- 25: Parallelführungen
- 26: Verschraubungen

## Patentansprüche

1. Haspelvorrichtung für Metallbänder, insbesondere für Stahlbänder, mit einem in Schwenklagern (3a, 3b) gelagerten Schwenktor (1) für einen in Haspeldomlagern (4a) drehgelagerten Haspeldom(4),
**dadurch gekennzeichnet**
**dass** das Haspeldomlager (4a) am Drehlager-Außenring (6) von einem Ringspalt (7) umgeben ist und dass der Drehlager-Außenring (6) mittels nach innen schließbarer Klemm-Elemente (8) und bei eingeschobenem Haspeldom (4) zentrierbar ist oder bei nach außen rückgestellten Klemm-Elementen (8) innerhalb des Ringspalts (7) frei bewegbar ist und dass ein am Lagergestell (2) gebildeter und befestigter Lagerring (2a) einen drehbar geführten Innenring (5) aufnimmt, in dem die durch Drehen betätigbaren Klemm-Elemente (8) angeordnet sind.

2. Vorrichtung nach Anspruch 1
**dadurch gekennzeichnet**
**dass** der Ringspalt (7) auf eine Lageabweichung des Haspeldoms (4) von mindestens 10 mm abgestimmt ist.

3. Vorrichtung nach einem der Ansprüche 1 oder 2,
**dadurch gekennzeichnet,**
**dass** der Innenring (5) mittels eines außerhalb des Lagerrings (2a) angeordneten, mit Hebelabstand zum theoretischen Haspeldom-Zentrum (9) angelenkten Kolben-Zylinder-Antriebs (10) drehverstellbar ist.

4. Vorrichtung nach einem der Ansprüche 1 bis 3
**dadurch gekennzeichnet**
**dass** der Kolben-Zylinder-Antrieb (10) aus der Offenstellung (13), in der das Gelenk (14) für die Kolbenstange (12) in einer horizontalen Ebene (15) mit dem theoretischen Haspeldorn-Zentrum (9) liegt, in eine Schließstellung (16) unterhalb der horizontalen Ebene (15) mit dem theoretischen Haspeldom-Zentrum (9) verstellbar ist, wobei das Gehäuse (11) des Kolben-Zylinder-Antriebs (10) am Lagergestell (2) gelenkig gelagert ist.

5. Vorrichtung nach einem der Ansprüche 1 bis 4,
**dadurch gekennzeichnet,**
**dass** in dem Innenring (5) über den Umfang verteilte Steuerflächen (17) jeweils etwa tangential zu dem Drehlager-Außenring (6) für den zu zentrierenden Haspeldom (4) vorgesehen sind, an dem die Klemm-Elemente (8) gleitend anliegen.

6. Vorrichtung nach einem der Ansprüche 1 bis 5
**dadurch gekennzeichnet**
**dass** die Klemm-Elemente (8) sowohl für das Schließen als auch für das Öffnen zwangsgeführt sind.

7. Vorrichtung nach einem der Ansprüche 1 bis 6
**dadurch gekennzeichnet,**
**dass** das Klemm-Element (8) jeweils aus einem Klemmstein (8a) besteht, der auf der zugeordneten Steuerfläche (17) gleitend bewegbar ist.

8. Vorrichtung nach einem der Ansprüche 1 bis 7,
**dadurch gekennzeichnet,**
**dass** zwischen dem Innenring (5) und dem Gleitstein (20) eine mechanische Anschlagfläche (20a) gebildet ist.

9. Vorrichtung nach einem der Ansprüche 1 bis 8,
**dadurch gekennzeichnet,**
**dass** ein Abschnitt (19) der Steuerflächen (17) jeweils aus einem Gleitstück (20) besteht, das am Lagerring (2a) befestigt ist.

10. Vorrichtung nach einem der Ansprüche 1 bis 9,
**dadurch gekennzeichnet,**
**dass** der Klemmstein (8a) dem Zentrum (9) zugewandt an den Radius des Drehlager-Außenringes (6) angepasst ist.

11. Vorrichtung nach einem der Ansprüche 1 bis 10,
**dadurch gekennzeichnet,**
**dass** der Klemmstein (8a) jeweils mittels einer Drehachse (21), die den Klemmstein (8a) durchdringt und außen am starr befestigten Lagerring (2a) endet, in beidseitigen Laschen (22) gelagert ist.

12. Vorrichtung nach einem der Ansprüche 1 bis 11,
**dadurch gekennzeichnet,**
**dass** der Lagerring (2a) im Lagergestell (2) als austauschbare Kassette (24) ausgebildet ist.

## Claims

1. Coiling device for metal strips, especially for steel strips, with a pivot gate (1), which is mounted in pivot bearings (3a, 3b), for a coiling mandrel (4) rotatably mounted in coiling mandrel bearings (4a), **characterised in that** the coiling mandrel bearing (4a) at the rotary bearing outer ring (6) is surrounded by an annular gap (7) and that the rotary bearing outer ring (6) can be centred by means of inwardly closable clamping elements (8) when the coiling mandrel (4) is pushed in and, when the clamping elements (8) are reset outwardly, is freely movable within the annular gap (7), and that a bearing ring (2a) formed and fastened at a bearing frame (2) receives a rotatably guided inner ring (5) in which the clamping elements (8) actuable by rotation are arranged.

2. Device according to claim 1, **characterised in that** the annular gap (7) is matched to a positional deviation of the coiling mandrel (4) of at least 10 millimetres.

3. Device according to one of claims 1 and 2, **characterised in that** the inner ring (5) is rotationally adjustable by means of a piston-cylinder drive (10) which is arranged outside the bearing ring (2a) and which is pivotably mounted at a lever spacing with respect to the theoretical coiling mandrel centre (9).

4. Device according to one of claims 1 to 3, **characterised in that** the piston-cylinder drive (10) is adjustable from the open setting (13), in which the pivot joint (14) for the piston rod (12) lies in a horizontal plane (15) with the theoretical coiling mandrel centre (9), into a closed setting (16) below the horizontal plane (15) with the theoretical coiling mandrel centre (9), wherein the housing (11) of the piston-cylinder drive (10) is pivotably mounted at the bearing frame (2).

5. Device according to one of claims 1 to 4, **characterised in that** control surfaces (17), which are distributed around the circumference, are provided in the inner ring (5) each approximately tangentially to the rotary bearing outer ring (6) for the coiling mandrel (4) which is to be centred and against which the clamping elements (8) slidingly bear.

6. Device according to one of claims 1 to 5, **characterised in that** the clamping elements (8) are constrainedly guided not only for closing, but also for opening.

7. Device according to one of claims 1 to 6, **characterised in that** the clamping element (8) respectively consists of a clamping block (8a), which is slidably movable on the associated control surface (17).

8. Device according to one of claims 1 to 7, **characterised in that** a mechanical abutment surface (20a) is formed between the inner ring (5) and the slide block (20).

9. Device according to one of claims 1 to 8, **characterised in that** a section (19) of the control surfaces (17) respectively consists of a slide member (20) fastened to the bearing ring (2a).

10. Device according to one of claims 1 to 9, **characterised in that** the clamping block (8a) facing the centre (9) is matched to the radius of the rotary bearing outer ring (6).

11. Device according to one of claims 1 to 10, **characterised in that** the clamping block (8a) is respectively mounted in straps (22) at both sides by means of a rotational axle (21) which penetrates the clamping block (8a) and ends outwardly at the rigidly fastened bearing ring (2a).

12. Device according to one of claims 1 to 11, **characterised in that** the bearing ring (2a) is constructed in the bearing frame (2) as an exchangeable cassette (24).

## Revendications

1. Dispositif enrouleur-dévideur pour des bandes métalliques, en particulier pour des bandes d'acier, comprenant une porte pivotante (1) montée dans des paliers de pivotement (3a, 3b) pour un mandrin enrouleur (4) monté en rotation sur des paliers de mandrin (4a),
**caractérisé en ce que**
le palier de mandrin (4a) sur la bague extérieure (6) du palier de pivotement est entouré par une fente annuaire (7), **en ce que** la bague extérieure (6) du palier de pivotement est susceptible d'être centrée au moyen d'éléments de serrage (8) refermables vers l'intérieur et alors que le mandrin enrouleur (4) est enfilé, ou bien est librement mobile à l'intérieur de la fente annulaire (7) alors que les éléments de serrage (8) sont reculés vers l'extérieur, et **en ce qu'**une bague de palier (2a) formée et fixée sur le bâti de palier (2) reçoit une bague intérieure (5) guidée en rotation, dans laquelle sont agencés les éléments de serrage (8) susceptibles d'être actionnés par rotation.

2. Dispositif selon la revendication 1, **caractérisé en ce que** la fente annulaire (7) est accordée à un écart de position du mandrin enrouleur (4) d'au moins 10 mm.

3. Dispositif selon l'une ou l'autre des revendications 1 et 2, **caractérisé en ce que** la bague intérieure (5) est susceptible d'être déplacée en rotation au moyen d'un entraînement à piston-et-cylindre (10) agencé à l'extérieur de la bague de palier (2a) et articulé à une distance de levier par rapport au centre théorique (9) du mandrin enrouleur.

4. Dispositif selon l'une des revendications 1 à 3, **caractérisé en ce que** l'entraînement à piston-et-cylindre (10) est déplaçable depuis la position ouverte (13), dans laquelle l'articulation (14) pour la tige de piston (12) se trouve dans un plan horizontal (15) avec le centre théorique (9) du mandrin enrouleur, jusque dans une position fermée (16) au-dessous du plan horizontal (15) avec le centre théorique (9) du mandrin enrouleur, et **en ce que** le boîtier (11) de l'entraînement à piston-et-cylindre (10) est monté avec articulation sur le bâti de palier (2).

5. Dispositif selon l'une des revendications 1 à 4, **caractérisé en ce que** des surfaces de commande (17) réparties sur la périphérie sont prévues respectivement approximativement tangentiellement à la bague extérieure (6) du palier rotatif pour le mandrin enrouleur (4) à centrer, surfaces sur lesquelles les éléments de serrage (8) sont appliqués en glissement.

6. Dispositif selon l'une des revendications 1 à 5, **caractérisé en ce que** les éléments de serrage (8) sont guidés à force aussi bien pour la fermeture que pour l'ouverture.

7. Dispositif selon l'une des revendications 1 à 6, **caractérisé en ce que** l'élément de serrage (8) est constitué par un patin de serrage respectif (8a), qui est déplacé en coulissement sur la surface de commande associée (17).

8. Dispositif selon l'une des revendications 1 à 7, **caractérisé en ce qu'**une surface de butée mécanique (20a) est définie entre la bague intérieure (5) et le patin coulissant (20).

9. Dispositif selon l'une des revendications 1 à 8, **caractérisé en ce qu'**un tronçon (19) des surfaces de commande (17) est formé respectivement à partir d'un patin coulissant (20) qui est fixé sur la bague de palier (2a).

10. Dispositif selon l'une des revendications 1 à 9, **caractérisé en ce que** le bloc de serrage (8a) est adapté au rayon de la bague extérieure (6) du palier rotatif, en étant tourné vers le centre (9).

11. Dispositif selon l'une des revendications 1 à 10, **caractérisé en ce que** le bloc de serrage (8a) est monté dans des pattes (22) disposées des deux côtés, au moyen d'un axe de rotation respectif (21) qui traverse l'élément de serrage (8a) et qui se termine à l'extérieur au niveau de la bague de palier (2a) fixée rigidement.

12. Dispositif selon l'une des revendications 1 à 11, **caractérisé en ce que** la bague de palier (2a) dans le bâti de palier (2) est réalisée sous la forme d'une cassette interchangeable (24).
